# FASCICULE DE BREVET EUROPEEN

(11) **EP 1 893 072 B1**
(45) Date de publication et mention de la délivrance du brevet: **15.06.2011**
(21) Numéro de dépôt: 06755471.7
(22) Date de dépôt: 09.05.2006
(51) Int. Cl.: A47L 13/18

(54) **MOUFLE AMBIDEXTRE POUR LE TRAITEMENT D'UNE SURFACE**
BEIDHÄNDIGER HANDSCHUH ZUR BEHANDLUNG VON OBERFLÄCHEN
AMBIDEXTROUS MITTEN FOR TREATING A SURFACE

(30) Priorité: 10.05.2005 FR 0504668
(43) Date de publication de la demande: 05.03.2008
(73) Titulaire: Chareyron, Frédéric, 42100 Saint Etienne (FR)
(72) Inventeur: Chareyron, Frédéric, 42100 Saint Etienne (FR)
(74) Mandataire: Perrier, Jean-Pierre
(86) Numéro de dépôt international: PCT/FR2006/001016
(87) Numéro de publication internationale: WO 2006/120330

(56) Documents cités:
- US-A- 1 782 502
- US-A- 5 715 841
- US-A- 5 956 770
- US-A- 6 145 155

## Description

L'invention concerne un gant pour le traitement d'une surface, gant comportant une paroi venant en contact avec la face interne de la main, donc avec la paume, et une paroi recouvrant la face externe de cette main, donc son dos.

L'état de la technique fournit de nombreux gants dont l'une des deux parois, en général celle venant contre la paume de la main, est équipée de moyens d'accrochage aptes à coopérer avec des moyens complémentaires disposés au dos de patins interchangeables adaptés à traiter une surface pour la poncer, la polir, la nettoyer ou la lustrer. Il en est ainsi dans les documents FR2242044, FR2588728, GB2368776, GB2260889, US3748792 US1782502.

Par le document FR2864751 le déposant a remédié à certains défauts de ces gants de traitement en ajoutant des moyens de protection thermique et/ou mécanique dans la paroi du gant recevant, d'un coté, le patin de traitement interchangeable et, de l'autre coté, l'appui de la main.

Cela a permis de lancer le produit et de relever d'autres inconvénients..

Dans la forme de réalisation retenue et commercialisée, le gant est un moufle dont la face inférieure comporte des moyens d'accrochage, tels que textile accrocheur, à picots ou à crochets, tandis que le patin est constitué par une nappe munie, sur son recto, d'un revêtement assurant la fonction désirée, de grattage, polissage, nettoyage ou massage, et sur son verso d'un textile à bouclettes participant à l'accrochage sur les crochets ou picots du moufle.

Cet agencement permet, à partir d'un même moufle, d'assurer diverses fonctions par changement de la nature du revêtement et donc du patin interchangeable qui recouvre la totalité de la surface du moufle. Cette offre de fonctions se combine avec, d'une part, l'offre des tailles données aux moufles pour qu'ils satisfassent aux pointures usuelles et, d'autre part, l'offre de moufles distincts pour droitiers ou gauchers. Cela entraîne une multiplication des sortes de patins interchangeables qu'il faut réaliser, stocker et présenter en vente et ajoute, dans la gestion des entreprises de distribution, une contrainte qui freine et voire même pénalise la commercialisation du produit.

Cette contrainte ne peut pas être réduite en réalisant des patins interchangeables de plus petites dimensions et de formes adaptées pour s'accrocher de manière universelle, sur tous les modèles de moufles, car, d'une part, les déplacements du gant sur la surface à traiter peuvent favoriser l'accrochage des bords du patin avec des aspérités ou des changements de niveau de la surface, et, d'autre part, le non recouvrement de la main par le patin peu favoriser des brûlures de celle-ci, dans la zone du moufle non recouverte par cet élément amovible.

Il faut ici rappeler que, en complément de l'amélioration du ponçage, polissage ou massage, ce type de gant vise à supprimer toutes brûlures ou blessures de la main par frottements excessifs de l'épiderme sur les parois du gant et sur la surface à traiter.

La présente invention à pour objet de remédier à ces divers inconvénients en fournissant un moufle ambidextre conforme au préambule de la Revendication 1 améliorant la protection de la main contre les brûlures et blessures tout en étant utilisable par les droitiers ou gauchers et dont la forme peut accueillir une plus grande plage de pointures.

A cet effet, dans le moufle ambidextre selon l'invention la paroi comportant les moyens pour l'accrochage du patin interchangeable est composée de nappes lui donnant la forme d'une galette semi flexible, tandis que l'autre paroi est réalisée dans un textile élastique qui est conformé avec du gonflant pour former les poches de réception de la main et du pouce, droit ou gauche.

Avec cette structure de paroi semi flexible, donc présentant une déformabilité limitée, combinée à une paroi déformable et présentant déjà des poches, quand la main est engagée dans le gant, la déformation asymétrique s'effectue du seul coté de la paroi élastique formant les poches, alors que dans tous les gants avec des parois souples décrits dans l'état de la technique, et par exemple dans les documents US1782502, US6145155 et CH682207, la déformation est symétrique. Il résulte de la semi flexibilité que la paroi présente à la fois une flexibilité permettant à la main de suivre les variations de forme de la surface à traiter, par exemple lors d'un mouvement de ponçage, et que sa semi rigidité permet de mieux répartir l'effort exercé par la main sur la surface du moufle venant en contact direct avec la surface à traiter.

La présence de la paroi semi flexible, permet aussi de modifier les positions relatives des zones de liaison entre les deux parois sans affecter les conditions de traitement.

En effet et suivant une forme de réalisation préférée de l'invention, le moufle est réalisé dans trois tailles, à partir du même et unique empilage des flans découpés dans chacune des nappes composant la paroi semi flexible à savoir :
- une taille standard, dans laquelle les nappes de la paroi semi flexible sont liées à la nappe de l'autre paroi par la couture périphérique,
- une petite taille, dans laquelle une couture supplémentaire est exécutée dans le même empilage de nappes, le long et à l'intérieur de la couture périphérique, pour réduire le volume des poches, respectivement, centrale et latérales,
- et une grande taille réalisée en remplaçant la seule nappe opposée à la paroi semi flexible par une nappe de plus grandes dimensions qui est liée aux nappes composant la paroi semi flexible par les coutures, mais en formant des poches plus gonflantes et une ouverture d'introduction de la main plus grande.

Ainsi, le même moufle peut être utilisé pour des droitiers ou des gauchers et avec des mains de pointures différentes. La forme du moufle lui permet de satisfaire toutes les pointures courantes avec seulement deux à trois modèles. Il en résulte que le nombre de modèles de patins interchangeables est considérablement réduit et qu'il n'existe plus de contraintes de gestion des stocks et de présentation pouvant freiner la distribution de ce produit.

D'autres caractéristiques et avantages ressortiront de la description qui suit en référence au dessin schématique annexé représentant une forme d'exécution de ce moufte ambidextre.
Figure 1 est une vue en perspective d'une forme d'exécution du moufle,
Figure 2 est une vue en élévation et en plan par-dessus de la face intérieure de la paroi venant normalement en contact avec la paume de la main,
Figures 3 et 4 sont des vues en plan par-dessus et en élévation, respectivement, de la paroi supérieure et de la paroi inférieure de ce moufle,
Figures 5 et 6 sont des vues du moufle dans lesquelles la paroi supérieure est enlevée pour montrer comment se positionne une main, respectivement, de droitier et de gaucher,
Figure 7 est une vue partielle et en coupe suivant VII-VII de figure 2, montrant à échelle agrandie un exemple de la structure des parois,

Dans la description qui suit on va considérer que c'est la paroi inférieure F du moufle qui coopère avec un patin interchangeable N, car c'est le cas le plus fréquent, mais il est évident que, pour certaine applications ce peut aussi être la paroi supérieure S.

Comme le montrent les figures 1 et 2, ces deux parois sont découpées et assemblées par une couture périphérique 2, avec interposition d'un galon de bordure 1 et en donnant du gonflant à la paroi S, pour former un moufle qui comprend :
- une poche centrale 3, en forme de lobe délimité par les lignes parallèles et longitudinales L1 et L2,
- et deux poches latérales 4d et 4g, formant de petits lobes disposés symétriquement par rapport au plan médian longitudinal P du moufle.

Chacune des poches latérales 4d et 4g est séparée physiquement de la poche centrale 3 par deux coutures 5 et 6 reliant les deux parois F et S. La couture 5 est disposée sur la ligne L1 ou L2 correspondante, et s'étend vers le haut depuis un point M jusqu'au bord du moufle. Le point M est disposé à l'intersection entre la ligne L1 ou L2, précédemment définie, et une ligne transversale T, située sensiblement à mi hauteur du moufle.

La couture 6 part du point M et s'étend vers le haut et le coté en formant avec la couture 5 un angle a compris entre 15 et 45 degrés et par exemple de 30 degrés. Cet angle a va en s'ouvrant vers le haut et vers le coté, comme le montre la figure 2.

Ces coutures délimitent, de chaque coté de la poche principale 3 un séparateur 20 qui, lors de l'engagement de la main dans le moufle, participe à la répartition des doigts, comme le montrent bien les figures 5 et 6. En effet, qu'il s'agisse de la main du droitier ou de celle du gaucher, le pouce 13 se cale bien dans la poche latérale 4g ou 4d, tandis que tous les autres doigts s'insèrent dans la poche centrale.

En outre, et comme le montrent bien ces figures, en cours d'engagement l'auriculaire 14 est dirigé, par la forme en coin du séparateur 20, vers la poche centrale 3, afin qu'il ne se bloque pas dans la poche latérale libre, moins longue que lui.

La figure 7 montre en coupe partielle une forme d'exécution des parois F et S composant le moufle. La paroi inférieure F est composée d'une âme 7 en matériau isolant, tel qu'en mousse synthétique. Ce matériau est choisi avec une certaine rigidité ou semi flexibilité de manière à offrir une résistance au pliage. Cette dernière est aussi renforcée par une nappe 8 de protection mécanique, par la nappe extérieure 9, présentant des picots ou des crochets saillant vers l'extérieur, et par une nappe intérieure de confort 10, formée par un textile antidérapant, par exemple en textile non tissé.

La nappe intérieure 10 est collée sur l'âme 7, par toute sa surface, afin que, lors des mouvements de la main pour déplacer le moufle par rapport à la surface à traiter, il n'y ait aucun mouvement de la main par rapport à la nappe, comme ce serait le cas si la nappe était flottante. Ainsi sont supprimés tous dérapages et mouvements de la main susceptibles d'engendrer une usure prématurée de la nappe et un inconfort ou une blessure de la main.

La paroi supérieure S est constituée par une nappe élastique 11 en textile alvéolé, dit en 3D, dont les alvéoles débouchent, c'est çà dire sont perméables aux échanges gazeux entre l'intérieur et l'extérieur pour contribuer à l'évacuation de la chaleur et de la sueur.

Toutes les nappes de la paroi inférieure F sont liées entre elles et à la nappe 11, constituant la paroi supérieure S, par la couture périphérique 2, et par les coutures 5 et 6 formant les poches latérales 4d et 4g.

On notera que lors de l'assemblage des nappes par les coutures, il est donné du gonflant à la nappe 11, c'est-à-dire qu'une plus grande surface de nappe 11 est accumulée sur l'empilage de nappes composant la paroi F sous jacente, qui forme alors une sorte de galette plate. La réalisation des coutures 2, 5 et 6 augmente encore la rigidité de la paroi F qui, en utilisation, peut cependant fléchir pour épouser les variations de profil des surfaces à traiter.

La figure 2 montre que les éléments de la paroi inférieure F sont également liés par deux coutures longitudinales et parallèles 12 s'étendant sur toute la longueur de cette paroi et dont l'écartement E est déterminé pour qu'elles viennent sensiblement au-dessous, respectivement, de l'index 15 et de l'annulaire 16.

Ces coutures 12 assurent de nombreuses fonctions et, en particulier :
- donnent une possibilité de déformation transversale à la paroi inférieure F, quand celle-ci est trop rigide pour épouser une surface convexe,
- forment, avec la main engagée dans le moufle, deux canaux contribuant à l'évacuation de la chaleur et de la sueur, et
- délimitent, sur la face interne et dans le moufle, des rainures de positionnement de l'index 15 et de l'annulaire 16, améliorant la liaison entre la main et le moufle et empêchant tous mouvements relatifs, générateurs d'inconfort et source de brûlures.

Les nappes 7 à 10 forment par leur nature, par leur complexage et par leurs divers modes d'assemblage, (collage, couture et interpénétration des boucles et picots ou crochets), une structure mi souple mi rigide qui procure une sensibilité tactile et permet de transmettre à la main les réactions générées par la surface traitée, au fur et à mesure de son traitement. Par exemple, lors du ponçage d'une surface l'opérateur perçoit la présence de bosses ou saillies sans qu'il ait besoin de s'arrêter pour les détecter en « lissant » la surface avec la main.

Par ailleurs, cette même caractéristique de semi souplesse combinée avec une semi rigidité permet de répartir la force exercée par la main sur toute la surface du patin en contact avec la surface à traiter, et non sur les seules parties en contact avec les doigts, comme c'est le cas dans les gants à parois souples décrits dans l'état de la technique. Il en résulte une meilleure utilisation de l'effort humain et une amélioration du traitement, par exemple du ponçage ou du polissage.

Le moufle est réalisé dans trois tailles, à partir d'un unique flan découpé de chacune des nappes 7 à 10 composant la paroi inférieure F, à savoir :
- une taille standard, dans laquelle les nappes 7 à 10 sont liées à la nappe 11 par la couture périphérique 2, comme montré aux figures, cette taille acceptant grâce à la déformation élastique de la nappe 11, des pointures allant de8à10,
- une petite taille, dans laquelle une couture supplémentaire est exécutée le long et à l'intérieur de la couture périphérique 2, pour réduire le volume des poches, respectivement, centrale 3 et latérales 4g et 4d,
- et une très grande taille réalisée en remplaçant la seule nappe 11 par une nappe de plus grandes dimensions qui est liée aux composants de la paroi inférieure F par les coutures 2, 5 et 6, mais en formant des poches plus gonflantes et aussi une ouverture d'introduction de la main plus grande.

Cette combinaison couvre près de 95 % des pointures habituelles, et présente l'avantage de réduire à un le nombre de tailles de patins interchangeables N devant être stockées dans chacun des différents modèles, tels que patin de ponçage, patin de polissage, patin de nettoyage, patin de massage...

Le caractère ambidextre du moufle permet aussi de le retourner sur la main pour amener la nappe d'accrochage 9 sur le dessus de la main, en vue du traitement d'une surface ayant un rayon de concavité trop petit pour être traité par la paume, mais pouvant l'être avec le dos de la main.

Bien évidemment, on ne sort pas du cadre de l'invention en remplaçant, dans des variantes de réalisations, les coutures par des soudures, réalisées par chauffage, par hautes fréquences ou autres, ou par des lignes de colle.

De même, les poches peuvent présenter toute autre forme que celles décrite ci-dessus et, par exemple, être formées dans une grande poche rectangulaire, si la séparation entre poche centrale et poches latérales est réalisée par les séparateurs définis ci-dessus.

## Revendications

1. Moufle ambidextre pour le traitement d'une surface et dont l'une des deux parois (F, S) comporte sur toute sa face externe des moyens (9) pour l'accrochage d'une nappe ou patin interchangeable (N) assurant le traitement et est aménagée pour assurer une protection thermique et mécanique de la partie de main venant en contact avec elle, cette paroi (F) étant relié à l'autre paroi (S) par des coutures (2, 5 et 6) délimitant des poches (3, 4a et 4d), de réception de la main et du pouce, **caractérisée en ce que** la paroi (F) comportant les moyens pour l'accrochage du patin interchangeable (N) est composée de nappes (7, 8, 9 et 10) lui donnant la forme d'une galette semi flexible, tandis que l'autre paroi (S) est réalisée dans un textile élastique (11) qui est conformé avec du gonflant pour former les poches (3, 4a et 4d).

2. Moufle ambidextre selon la revendication 1 **caractérisée en ce que** c'est la rigidité relative de nappe constituant l'âme (7) de la paroi (F) qui donne à cette paroi sa semi flexibilité.

3. Moufle ambidextre selon la revendication 1 **caractérisée en ce que** la paroi (F) comprend sur sa face interne une nappe (10) qui, assurant le confort et l'antidérapage de la main pendant l'effort, est fixée par collage de toute sa surface sur la nappe sous jacente.

4. Moufle ambidextre selon la revendication 1 **caractérisée en ce que** la nappe en textile élastique (11) constituant la paroi (S) est à alvéoles débouchant.

5. Moufle ambidextre selon la revendication 1 **caractérisée en ce que** la paroi (F) est traversée par deux coutures longitudinales et parallèles (12) assemblant ses composants (7 à 10), s'étendant sur toute sa longueur et dont l'écartement (E) est déterminé pour qu'elles viennent sous l'index (15) et l'annulaire (16) de la main engagée dans ce moufle.

6. Moufle ambidextre selon la revendication 1 **caractérisée en ce qu'**il est réalisé dans trois tailles, à partir du même et unique empilage des flans découpés dans chacune des nappes (7 à 10) composant la paroi (F), à savoir :
- une taille standard, dans laquelle les nappes (7 à 10) de la paroi (F) sont liées à la nappe (11) par la couture périphérique (2),
- une petite taille, dans laquelle une couture supplémentaire est exécutée dans le même empilage de nappes (7 à 11), le long et à l'intérieur de la couture périphérique (2), pour réduire le volume des poches, respectivement, centrale (3) et latérales (4g et 4d),
- et une grande taille réalisée en remplaçant la seule nappe (11) par une nappe de plus grandes dimensions qui est liée aux nappes composant la paroi (F) par les coutures (2, 5 et 6), mais en formant des poches plus gonflantes et une ouverture d'introduction de la main plus grande.

## Claims

1. Ambidextrous mitten for treating a surface, one of the two walls (F, S) of which has on its entire outer face means (9) for attaching an interchangeable web or pad (N) for carrying out the treatment and is designed to provide thermal and mechanical protection of the part of the hand that comes into contact with it, this wall (F) being connected to the other wall (S) by seams (2, 5 and 6) that delimit pockets (3, 4a and 4d) for receiving the hand and the thumb, **characterized in that** the wall (F) having the means for attaching the interchangeable pad (N) is composed of webs (7, 8, 9 and 10) that give it the form of a semi-flexible patty, whereas the other wall (S) is produced from an elastic textile (11) which is constrained in the shape of an arch to form pockets (3, 4a and 4d).

2. Ambidextrous mitten according to Claim 1, **characterized in that** it is the relative rigidity of the web forming the core (7) of the wall (F) which gives this wall its semi-flexibility.

3. Ambidextrous mitten according to Claim 1, **characterized in that** the wall (F) comprises on its inner face a web (10) which, while providing comfort and non-slippage for the hand while it exerts force, is secured to the underlying web by adhesive bonding of its entire surface.

4. Ambidextrous mitten according to Claim 1, **characterized in that** the web (11) of elastic textile forming the wall (S) has emergent cavities.

5. Ambidextrous mitten according to Claim 1, **characterized in that** the wall (F) is crossed by two longitudinal and parallel seams (12) which join together its components (7 to 10), extend over its entire length and the spacing of which (E) is determined such that they run under the index finger (15) and ring finger (16) of the hand inserted into this mitten.

6. Ambidextrous mitten according to Claim 1, **characterized in that** it is produced in three sizes from one and the same single stack of blanks cut out of each of the webs (7 to 10) forming the wall (F), namely:
- a standard size, in which the webs (7 to 10) of the wall (F) are joined to the web (11) by the peripheral seam (2),
- a small size, in which an additional seam is made in the same stack of webs (7 to 11) and runs along and inside the peripheral seam (2) in order to reduce the volume of the respectively central (3) and lateral (4g and 4d) pockets,
- and a large size produced by replacing the single web (11) with a larger web which is joined to the webs forming the wall (F) by the seams (2, 5 and 6), but forming more bulging pockets and a larger hand-insertion opening.

## Patentansprüche

1. Beidhändiger Handschuh zur Behandlung einer Oberfläche, bei dem eine der beiden Wände (F, S) über ihre gesamte Außenfläche Mittel (9) zum Anbringen einer austauschbaren Lage oder eines austauschbaren Kissens (N) für die Behandlung umfasst und so ausgeführt ist, dass sie für thermischen und mechanischen Schutz des Handteils sorgt, der mit ihr in Kontakt kommt, wobei diese Wand (F) über Nähte (2, 5 und 6) mit der anderen Wand (S) verbunden ist, die Taschen (3, 4a und 4d) zur Aufnahme der Hand und des Daumens begrenzen, **dadurch gekennzeichnet, dass** die die Mittel zum Anbringen des austauschbaren Kissens (N) umfassende Wand (F) aus Lagen (7, 8, 9 und 10) besteht, die ihr die Form eines halbflexiblen Fladens verleihen, während die andere Wand (S) aus einem elastischen Stoff (11) hergestellt ist, der zur Bildung der Taschen (3,4a und 4d) als Wölbung konfiguriert ist.

2. Beidhändiger Handschuh nach Anspruch 1, **dadurch gekennzeichnet, dass** es die relative Steifigkeit der den Kern (7) der Wand (F) darstellenden Lage ist, dank derer diese Wand halbflexibel ist.

3. Beidhändiger Handschuh nach Anspruch 1, **dadurch gekennzeichnet, dass** die Wand (F) auf ihrer Innenfläche eine Lage (10) umfasst, die durch Ankleben ihrer gesamten Fläche an die darunterliegende Lage befestigt ist, während sie die Bequemlichkeit und Rutschsicherheit der Hand während der Arbeit sicherstellt.

4. Beidhändiger Handschuh nach Anspruch 1, **dadurch gekennzeichnet, dass** die die Wand (S) darstellende Lage aus elastischem Stoff (11) offenzellig ist.

5. Beidhändiger Handschuh nach Anspruch 1, **dadurch gekennzeichnet, dass** zwei längliche und parallele Nähte (12) über die Wand (F) laufen, die ihre Bestandteile (7 bis 10) zusammenfügen und sich über ihre gesamte Länge erstrecken und deren Abstand (E) so bestimmt ist, dass sie unter dem Zeigefinger (15) und dem Ringfinger (16) der in diesem Handschuh steckenden Hand verlaufen.

6. Beidhändiger Handschuh nach Anspruch 1, **dadurch gekennzeichnet, dass** er in drei Größen ausgeführt ist, ausgehend von ein und derselben Stapelung der Zuschnitte in jeder der Lagen (7 bis 10), aus denen die Wand (F) besteht, und zwar:
- einer Standardgröße, bei der die Lagen (7 bis 10) der Wand (F) durch die Umfangsnaht (2) mit der Lage (11) verbunden sind,
- einer kleinen Größe, bei der in derselben Stapelung von Lagen (7 bis 11) eine zusätzliche Naht entlang der Umfangsnaht (2) und in Bezug auf diese einwärts ausgeführt ist, um das Volumen der mittleren (3) bzw. seitlichen (4g und 4d) Taschen zu reduzieren,
- und einer großen Größe, die ausgeführt wird, indem die einzelne Lage (11) durch eine Lage mit größeren Abmessungen ersetzt wird, die über die Nähte (2, 5 und 6) mit den Lagen, aus denen die Wand (F) besteht, verbunden ist, aber indem aufgeblasenere Taschen und eine größere Handeinführöffnung gebildet werden.
